# EUROPÄISCHE PATENTSCHRIFT

(11) **EP 0 012 309 B1**
(45) Veröffentlichungstag und Bekanntmachung des Hinweises auf die Patenterteilung: **09.05.1984**
(21) Anmeldenummer: 79104834.1
(22) Anmeldetag: 03.12.1979
(51) Int. Cl.: F02D 1/18, F02M 41/12

(54) **Kraftstoffeinspritzanlage für Diesel-Brennkraftmaschinen, insbesondere für Fahrzeug-Dieselmotoren**
Fuel injection system for Diesel engines, especially for automotive Diesel engines
Système d'injection de combustible pour moteurs Diesel, notamment pour moteurs Diesel d'automobile

(30) Priorität: 16.12.1978 DE 2854422
(43) Veröffentlichungstag der Anmeldung: 25.06.1980
(73) Patentinhaber: ROBERT BOSCH GMBH, 70442 Stuttgart (DE)
(72) Erfinder: Jäger, Erich, Ing., D-7054 Korb (DE); Faupel, Werner, Ing., D-7016 Gerlingen (DE); Kuschmierz, Heinz, Ing., D-7016 Gerlingen (DE)

## Beschreibung

### Stand der Technik

Die Erfindung geht aus von einer Kraftstoffspritzanlage nach der Gattung des unabhängigen Patentanspruches. Solche, insbesondere für Fahrzeug-Dieselmotoren vorgesehenen Kraftstoffeinspritzanlagen weisen eine drehzahlabhängig arbeitende Spritzzeitpunktverstelleinrichtung auf, die den bei hohen Drehzahlen durch die langen Leitungswege auftretenden Spritzbeginnverzug an der Einspritzdüse automatisch ausgleicht. Durch den Einsatz dieser auch als automatischer Spritzversteller bezeichneten Spritzzeitpunktverstelleinrichtung wird erreicht, dass die günstigste Verbrennung und damit die grösste Leistung des Dieselmotors auch bei sich stark ändernden Drehzahlen erhalten bleibt. Nun hat es sich herausgestellt, dass dies nur bei gleichbleibenden Luftdruckverhältnissen voll zutrifft. Werden die Dieselmotoren jedoch in grossen Höhen betrieben, so ist die Zündwilligkeit durch die verminderte Luftfüllung (niedrigere Kompressions-Endtemparaturen) beeinträchtigt und der Zündverzug wird, vor allem bei Nullast und Teillast grösser. Dies hat sowohl steile Druckanstiege und damit einen harten Gang des Motors als auch Zündaussetzer zur Folge, die zu Blaurach führen.

Es ist bereits eine Kraftstoffeinspritzanlage der gattungsgemässen Bauart mit einer als Verteiler- einspritzpumpe ausgebildeten Kraftstoffeinspritzpumpe bekannt (mit Verteiler-Einspritzpumpe VE..F.: der Robert Bosche GmbH, Stuttgart, siehe z. B. technische Kundendienstmitteilung VDT-1-460/1, 2. Nachtrag vom 5. 1977 oder SAE-Paper Nr. 760127 vom Automotive Engineering Congress in Detroit, Michigan, vom 23. bis 27. Februar 1976), bei der die, die maximal zulässige Fördermenge bestimmende Lage eines VolIastansch!a- . ges des in das Pumpengehäuse integrierten Drehzahlreglers in Abhängigkeit vom Lädedruck oder Atmosphärendruck der dem Motor zugeführten Verbrennungsluft korrigiert wird. Der in diese Einspritzpumpe integrierte drehzahl- und/oder lastabhängig arbeitende hydraulische Spritzversteller berücksichtigt jedoch nicht die veränderten Luftdruckverhältnisse der Verbrennungsluft, so dass die eingangs genannten Nachteile trotz der Fördermengenkorrektur nicht behoben sind.

Bei einer durch die DE-A-26 48 043 bekannt gewordenen Verteilereinspritzpumpe mit hydraulischem Spritzenversteller wird durch temperaturabhängig gesteuertes Ändern des Stellkolben des Spritzverstellers beaufschlagenden Vorförderpumpendrucks der drehzahlabhängig gesteuerten Spritzbeginnverstellung eine temperaturabhängig gesteuerte Frühverstellung überlagert, die aber nur vom Startbeginn bis zum Warmlauf der Brennkraftmaschine wirksam ist. Diese Einrichtung ist bei warmer Brennkraftmaschine unwirksam und die eingangs genannten Nachteile werden durch diese Steuereinrichtung nicht behoben.

### Vorteile der Erfindung

Die erfindungsgemässe Kraftstoffeinspritzanlage mit den kennzeichnenden Merkmalen des unabhängigen Patentanspruchs 1 hat demgegenüber den Vorteil, dass durch die luftmengenabhängig gesteuerte Korrektur der ansonsten mindestens drehzahlabhängig gesteuerten Förderbeginnänderung die Zündbedingungen beim Betrieb von Dieselmotoren in grossen Höhen oder bei durch Aufladung verändertem Luftgewicht verbessert werden. Die Emmission von Kohlenwasserstoffen und damit von Blaurauch wird unter den erwähnten Bedingungen reduziert und ein zu harter Gang des Motors vermieden.

Durch die in den abhängigen Patentansprüchen aufgeführten Massnahmen sind vorteilhafte Weiterbildungen und Verbesserungen der im unabhängigen Patentanspruch 1 angebenen Kraftstoffeinspritzanlage möglich. Durch die nach Patentanspruch 3 in die Rauchbegrenzungsvorrichtung integrierte Steuervorrichtung ist sowohl für die Anpassung der Vollastfördermenge an den Luftdruck der dem Motor zugeführten Verbrennungsluft als auch für die Förderbeginnkorrektur nur ein einziges vom Luftdruck abhängig arbeitendes Stellglied notwendig und beide Korrekturen werden parallel gesteuert. Da kein zusätzliches Stellglied notwendig ist, kommt man auch mit dem gleichen Bauraum aus, der für eine Einspritzpumpe erforderlich ist, die lediglich mit einer Rauchbegrenzungsvorrichtung ausgestattet ist.

### Zeichnung

Ein Ausführungsbeispiel der Erfindung ist in der Zeichnung dargestellt und in der nachfolgenden Beschreibung näher erläutert. Es zeigen Figur 1 eine vereinfachte Schnittdarstellung einer bekannten Verteilereinspritzpumpe mit einer Spritzverstelleinrichtung und einer Rauchbegrenzungseineinrichtung und Figur 2 einen Schnitt durch einen Teil dieser Verteilereinspritzpumpe mit der erfindungsgemässen Ausgestaltung.

### Beschreibung der Ausführungsbeispiele

Bei der in Figur 1 stark vereinfacht dargestellten Einpritzpumpe handelt es sich um die bekannte Hubkolben-Verteilereinspritzpumpe der Bauart VE..F.. der Robert Bosch GmbH, Stuttgart, die in Grosserie gefertigt wird und aus-den in der Beschreibunseinleitung genannten Druckschriften bekannt ist.

In einem Gehäuse 10 arbeitet in einer Zylinderbohrung 11 ein Pumpenkolben. 12, der in an sich bekannter Weise von einem aus einem Rollenring 13 und einer Stirnnockenscheibe 14 bestehenden Nockentrieb in eine sowohl hin- und hergehende als auch gleichzeitig rotierende Bewegung versetzt wird. Ein vom Pumpenkolben 12 beaufschlagter Pumpenarbeitsraum 15 wird beim Saughub des Pumpenkolbens 12 über eine Saugbohrung 16 und Steuernuten 17 des Pumpenkolbens 12 gefüllt und beim Druckhub des Pumpenkolbens 12 bei abgeschlossener Saugbohrung 16 über eine Längsbohrung 18 und eine mit dieser verbundenen Fördernut 19, über ein Druckventil 21 und eine Druckleitug 22 zu einer nicht näher dargestellten Einspritzdüse am Motorzylinder gefördert. Bei Förderende wird eine mit der Längsbohrung 18 verbundene Querbohrung 23 des Pumpenkolbens 12 von einem Ringschieber 24 aufgesteuert.

Der über die Saugbohrung 16 dem Pumpenarbeitsraum 15 zugeführte Kraftstoff wird einem als Saugraum dienenden Innenraum 25 der Einspritzpumpe entnommen, in den auch der vom Ringschieber 24 aus der Querbohrung 23 abgesteuerte Kraftstoff zurückfliessen kann. Dem Innenraum 25 wird von einer Vorföderpumpe 26 Kraftstoff aus einem Vorratsbehälter 27 zugeführt, dessen Förderdruck durch ein Drucksteuerventil 28 drehzahl. abhängig gesteuert wird. Paralell zu der über das Drucksteuerventil 28 in den Vorratsbehälter 27 zurückfliessenden Überströmmenge ist der Innenraum 25 vorzugsweise an seiner höchsten Stelle mit einer dem dauernden Abfluss einer Teilmenge bestimmenden Drosselstelle 29 versehen, an die eine nur durch einen Pfeil angedeutete Rückflussleitung 31 angeschlossen ist, die in nicht näher dargestellter Weise zum Vorratsbehälter 27 zurückführt. Durch diese dauernd abfliessende Teilmenge wird der Innenraum der Pumpe 25 gekühlt. Dies ist notwendig, da der Innenraum 25 nicht nur den Nockentrieb 13, 14 des Pumpenkolbens 12 sondern auch einen fliehkraftbetätigten mechanischen Drehzahlregler 32 aufnimmt. Ein Fliehgewichtsregler 33, der in nicht näher dargestellter Weise von einer auch die Stirnockenscheibe 14 des Nockentriebs antreibenden Antriebswelle 34 in Drehbewegung versetzt wird, betätigt über eine Reglermuffe 35 und einen Regelhebel 36. in bekannter Weise den als Fördermengenverstellglied der Hubkolben-Verteilerspritzpumpe dienenden Ringschieber 24, dessen von einem Regelhbel 36 gesteuerte axiale Lage das Förderende und damit die Einspritzmenge der Pumpe steuert. In der gezeichneten Vollaststellung der Reglerteile liegt der Regelhebel 36'an einem Spannhebel 37 an, dessen Lage durch die Stellung eines Vollastanschlags 38 bestimmt ist. Die Vorspannkraft einer den Spannhebel 37 in Anlage mit dem Vollastanschlag 38 haltenden Regelfeder 39 bestimmt die Abregeldrehzahl.

Der Vollastanschlag 38 ist vom balligen Ende eines Hebelarmes 41a eines doppelarmigen Anschlaghebeis 41 gebildet, dessen zweiter Hebelarm 41b sich an einem Abtaststift 42 abstützt. Der mittels einer engen und den Durchtritt von Kraftstoff verhindernden Gleitpassung in der Wand des Pumpengehäuses 10 geführte Abtaststift 42 stützt sich seinerseits an einer Nockenfläche 43 einer Rauchbegrenzungsvorrichtung 44 ab. Die Nockenfläche 43 ist in die Oberfläche eines Steuerschiebers 45 eingearbeitet, der in einer Bohrung 46 des Pumpengehäuses 10 geführt ist und als.Teil eines Stellgliedes 48 der Rauchbegrenzungsvorrichtung 44 entgegen der Kraft einer Rückstellfeder 47 von einem Membrandosensatz 49 betätigbar ist. Der mit 51 bezeichnete, den Membrandosensatz 49 umgebende Raum ist über eine Bohrung 52 an den Umgebungsluftdruck oder über eine durch einen Pfeil 53 angedeutete Ladeluftleitung an das Saugrohr des Motors angeschlossen. Durch den Mebrandosensatz 49 arbeitet die Rauchbegrenzungsvorrichtung 44 in Abängigkeit vom absoluten Luftdruck und diese Vorrichtung kann sowohl für eine atmosphärendruckabhängige Korrektur der Vollastfödermenge als auch für eine ladedruckabhängige Korrektur verwendet werden.

Der in den Innenraum 25 von der Vorförderpumpe 26 zugeführte, unter drehzahlabhängig gesteuertem Vorförderpumpendruck stehende Kraftstoff betätigt auch über einen an den Innenraum 25 angeschlossenen Druckraum 54 einen Stellkolben 55 eines als Spritzverstelleinrichtung dienenden hydraulischen Spritzverstellers 56. Der entgegen der Kraft einer Rückstellfeder 57 arbeitende Stellkolben 55 ist dazu an den Rollenring 13 angelenkt, und verdreht diesen bei steigendem Vorförderpumpendruck im Inneraum 25 im Sinne einer Frühverstellung des Fördebeginns. Die von der Antriebswelle 34 angetriebene Vorförderpumpe 26, die nur der Übersicht halber ausserhalb des Pumpengehäuses 10 gezeichnet ist, dient dabei als Steuerpumpe der Spritzverstelleinrichtung 56 und das zugehörige Drucksteuerventil 28 ist in der Praxis selbstverständlich ebenfalls in das Pumpengehäuse 10 eingebaut.

Am Beispiel der oben beschriebenen Einspritzpumpe zeigt Figur 2 die erfindungsgemässe Ausgestaltung der Rauchbegrenzungseinrichtung.

An das Pumpengehäuse 10 ist eine Rauchbegrenzungsvorrichtung 44' angebaut, deren Druckdosensatz 49 mit einem entgegen der Kraft der Rückstellfeder 47 arbeitenden Steuerschieber 45' zu einem Stellglied 48' zusammengefasst ist. Der Steuerschieber 45' ist in einer Führungsbuchse 65 zusammengeführt, die in das Pumpengehäuse 10 eingeschraubt und mittels einer Ringmutter 66 befestigt ist. Die den Steuerschieber 45' aufnehmende Bohrung 46 in der Führungsbuchse 65 ist zum Innenraum 25 der Einspritzpumpe hin geschlossen, so dass der im Innenraum 25 herrschende Vorförderpumpendruck nicht auf den Steuerschieber 45' einwirken kann:

Der den Membrandosensatz 49 umgebende Raum 51 der Rauchbegrenzungsvorrichtung 44' ist über eine in die Bohrung 52 eingeschraubte Rohrverschraubung 166 mit der Umgebungsluft verbunden, so dass diese Rauchbegrenzungsvorrichtung- 44' als atmosphärendruckabhängig arbeitender Vollastanschlag dient, dessen von der Nockenfläche 43 gesteuerter und über den Abtaststift 42 und den Anschlaghebel 41 auf den Vollastanschlag 38 übertragener Stellweg des Spannhebels 37 bestimmt. Bei diesem Spannhebel 37 handelt es sich um den in Figur 1 näher dargestellten Spannhebel des Drehzahlreglers 32.,Die Rohrverschraubung 166 ermöglicht die Zufuhr der unter Atmosphärendruck stehender Luft über die Leitung 53 vom Luftfilter oder Ansaugrohr der Brennkraftmaschine her oder in der gezeichneten kurzen Ausführung verhindert sie das Eindringen von Schmutz in den Raum 51. Wird die Leitung 53 an das Ansaugrohr eines aufgeladenen Motors angeschlossen, dann kann diese Vorrichtung auch als ladedruckabhängiger Vollastanschlag arbeiten.

Bei diesem Ausführungsbeispiel nach Figur 2 enthält die Rauchbegrenzungsvorrichtung 44' auch die hier mit 58' bezeichnete Steuervorrichtung, und ein Teil 45a' des Steuerschiebers 45' dient dabei als Korrekturstellglied dieser Steuervorrichtung 58' und wird somit vom gleichen Membrandosensatz 49 betätigt, der auch die Fördermengenkorrektur über die Nockenfläche 43 steuert. Der als Korrekturstellglied dienende Teil 45a' des Steuerschiebers 45' ist mit einer Ringnut 68 versehen, die zusammen mit einer Schlitzdrossel 67 in der Wand der Führungsbüchse 65 die Steuervorrichtung 58' bildet, wobei der wirksame Drosselquerschnitt von der durch den Membrandosensatz 49 luftdruckabhängig gesteuerten axialen Lage der Ringnut 68 abhängt. Durch den vom Steuerschieber 45' gesteuerten Drosselquerschnitt der Schlitzdrossel 67 wird der Abfluss einer Teilmenge des im Innenraum 25 unter drehzahlabhängigem Druck stehenden Kraftstoffs in die zum Vorratsbehälter 27 zurückführende Rückflussleitung 31 luftmengenabhängig gesteuert, so dass der drehzahlabhängig gesteuerte Druck im Innenraum 25 eine luftmengenabhängig gesteuerte Korrektur erfährt und die vom Vorförderpumpendruck im Innenraum 25 abhängige Förderbeginnähderung durch den Spritzversteller entsprechend an die Luftmenge angepasst wird. Der Hub des Steuerschiebers 45' ist so abgestimmt, dass die Schlitzdrossel 67 niemals verschlossen werden'kann, so das immer eine für die Kühlung des Innenraums 25 erforderliche Teilmenge des Kraftstoffes abströmt. Die als veränderliche- Drosselstelle wirkende Schlitzdrossel 67 ist über.eine Bohrung 69 in der Wand des Pumpengehäuses 10 mit dem Innenraum 25 und über die Ringnut 68 am Steuerschieber 45' und eine Bohrung 71 in der Wand der Führungsbüchse 65 sowie eine Bohrung 71 in der Wand der Führungsbüchse 65 sowie eine Bohrung 72 in der Wand des Pumpengehäuses 10 mit der Rückflussleitüng 31 verbunden.

Durch den die Steuervorrichtung 58' beinhaltenden, in das Pumpengehäuse 10 hinein verlängerten Teil der Rauchbegrenzungsvorrichtung 44' hat sich die Aussenkontur der Pumpe gegenüber einersolchen mit einer nur luftdruckabhängig arbeitenden Rauchbegrenzungsvorrichtungen nicht geändert, denn die Funktion der luftabhängigen Korrektur der Förderbeginnänderung wird auf einfache Weise vom Stellglied 48' mit übernommen.

Die beschriebene luftdruckabhängig gesteuerte und damit luftmengenabhängige Korrektur der ansonsten mindestens drehzahlabhängigen Förderbeginnänderung kann bei jeder anderen Bauart von Sprittzeitpunktverstelleinrichtungen, auch bei elektrisch gesteuerten oder geregelten, sinngemäss angewendet werden.

## Patentansprüche

1. Kraftstoffeinspritzpumpe für Diesel-Brennkraftmaschinen, insbesondere für Fahrzeuge mit einem Pumpensaugraum (25), der von einer Kraftstofförderpumpe (26) mit Kraftstoff versorgt wird, mit einem Drucksteuerventil (28), das in Abhängigkeit vom Druck im Saugraum (25) einen Abströmquerschnitt vom Pumpensaugraum (25) steuert, mit einem Spritzbeginnverstellkolben (55), der durch den Saugraumdruck entgegen der Kraft einer Rückstellfeder (57) verschiebbar ist und mit einer Einrichtung zur Veränderung eines zusätzlichen Abströmquerschnitts (67) vom Pumpensaugraum (25) in Abhängigkeit von der der Brennkraftmaschine zugeführten Luftmenge, ferner mit einem Drehzahlregler (32) zur Verstellung eines Fördermengenverstellglieds (37, 24) dessen Weg durch die die maximal zulässige Vollastfördermenge bestimmende Lage eines Vollastanschlags (38) begrenzt ist, dadurch gekennzeichnet, dass der zusätzliche Abströmungsquerschnitt (67) zugleich durch ein Korrekturstellglied (48') einer Rauchbegrenzungseinrichtung (58') veränderbar ist, wobei die Rauchbegrenzungseinrichtung in Abhängigkeit vom Druck der dem Motor zugeführten Luft über das Korrekturstellglied (48') die Lage des Vollastanschlags (38) bestimmt.

2. Kraftstoffeinspritzanlage nach Patentspruch 1, dadurch gekennzeichnet, dass das Korrekturstellglied von einem Teil (45'a) des Stellglieds (48') der Rauchbegrenzungsvorrichtung (44') gebildet ist.

3. Kraftstoffeinspritzanlage mit einem in einer Führungsbüchse geführten Steuerschieber des Stellglieds der Rauchbegrenzungsvorrichtung nach Patenspruch 2, dadurch gekennzeichnet, dass der das Korrekturstellglied bildende Teil (45a') des Stellglieds (48') eine in den Steuerschieber (45') eingearbeitete Ringnut (68) aufweist und mit einer in die Wand der Führungsbüchse (65) eingearbeiteten und als Drosselstelle dienenden Schlitzdrossel (67) die Steuervorrichtung (58') bildet, wobei derwirksame Drosselquerschnitt durch die luftdruckabhängig gesteuerte axiale Lage der Ringnut (68) veränderbar ist.

## Claims

1. Fuel-injection pump for diesel-type internal combustion engines, in particular for motor vehicles, with a pump suciton-chamber (25) which is supplied with fuel by means of a fuel feed pump (26), with a pressure control valve (28) which controls a pump suction-chamber (25) outflow cross-section as a function of the pressure in the suction chamber (25), with a start of injection adjustment piston (55) which the suction-chamber pressure can displace counter to the force of a return spring (57), with a device for varying a supplementary pump suction-chamber (25) outflow cross-section (67) as a funciton of the rate at which air is being supplied to the internal combustion engine, and, in additiorr, with a speed governor (32) for adjusting the positon of a feed-rate regulating element (37, 24), the travel of which is limited by the position of a full-load stop (38), this position defining the maximum permissible full-load feed rate, characterised in that the supplementary outflow crossection (67) can at the same time be varied by means of a correcting servo element (48') of a smoke-limiting device (58') which defines, via this element (48'), the position of the full-load stop (38), as a function of the pressure of the air which is being supplied to the engine.

2. Fuel-injection unit according to Patent Claim 1, characterised in that the correcting servo element is formed by a portion (45a') of the servo element (48') of the smoke-limiting device (44').

3. Fuel-injection unit with a control slider which belongs to the servo element of the smoke-limiting device according to Patent Claims 1, and which is mounted in a guide bush, characterised in that that portion (45a') of the servo element (48') which forms the correcting-servo element possesses an annular channel (68) which is machined into the control slider (45') and which, with a slit-type restrictor (67), machined into the wall of the guide bush (65) and serving as a restriction point, forms the control device (58'), it being possible to vary the effective cross-section or the restrictor by means of the axial position of the annular channel (68), this position being controlled as a function of the air pressure.

## Revendications

1) Installation de pompe d'injection de carburant pour moteurs à combustion interne Diesel, notamment pour véhicles automobiles, avec une chambre d'aspiration de pompe (25), qui est alimentée en carburant par une pompe de déplacement de carburant (26), avec une soupape de commande de pression (28), qui commande, en dépendance de la pression régnant dans la chambre d'aspiration (25) une section de prélèvement de carburant hors de la chambre d'aspiration (25). avec un piston (55) de réglage du point de com= mencement d'injection, qui est coulissant par la pression de la chambre d'aspiration contre la force d'un ressort de rappel (57), et avec une installation pour une modification d'une section transversale d'écoulement de carburant supplémentaire (67) de la chambre d'aspiration (25), en dépandance de la quantité d'air amenée au moteur à combustion, et, en outre, avec un régulateur (32) de nombre de tours de moteur pour le déplacement d'un organe (37, 24) de modification de la quantité de carburant transportée, dont le course est limitée par la position d'une butée de pleine charge (38) déterminant la quantité maximale de pleine charge maximale adimissible, installation caractérisée en ce que la section d'écoulement supplémentaire (67) est également modifiable par un organe de correction (48') d'une installation de limitation de fumées bleues (58'), cette installation (58') déterminant la position de la butée de pleine charge (38), par l'intermédiaire de l'organe de correction de réglage (48), en dépendance de la pression de l'air amené au moteur.

2) Installation d'injection de carburant suivant la revendication 1, caractérisée en ce que l'organe de correction de réglage est formé par une partie (45a') de l'organe de réglage (48') du dispositif de limitation de fumées bleues (44').

3. Installation d'injection de carburant, pourvue d'un coulisseau de commande, guidé dans un manchon de guidage, de l'organe de réglage du dispositif de limitation de fumées, suivant la revendication 2, caractérisée en ce que la partie (45a') de l'oragane de réglage (48'), présente une gorge annulaire (68) creusée dans le coulisseau de commande (45') et elle constitue, avec une fente d'étranglement (67), creusée dans le manchon de guidage (65) et servant de point d'étranglement, le dispositif de commande (58'), la section transversale efficace d'étranglement est modifiable par la position axiale de la rainure annulaire (68) qui est commandée en dépendance de la pression de l'air.
